# EUROPÄISCHE PATENTSCHRIFT

(11) **EP 0 581 911 B1**
(45) Veröffentlichungstag und Bekanntmachung des Hinweises auf die Patenterteilung: **29.05.1996**
(21) Anmeldenummer: 92920501.1
(22) Anmeldetag: 02.10.1992
(51) Int. Cl.: E06B 3/90

(54) **TROMMELWAND**
SURROUNDING WALL FOR REVOLVING DOOR
PAROI ENTOURANT UNE PORTE A TAMBOUR

(30) Priorität: 26.02.1992 DE 9202482 U
(43) Veröffentlichungstag der Anmeldung: 09.02.1994
(73) Patentinhaber: DORMA GmbH + Co. KG, D-58256 Ennepetal (DE)
(72) Erfinder: HAGEN, Volker, D-4322 Sprockhövel (DE)
(86) Internationale Anmeldenummer: DE9200841
(87) Internationale Veröffentlichungsnummer: WO9317213

(56) Entgegenhaltungen:
- EP-A- 0 078 504
- GB-A- 2 052 612
- US-A- 2 352 420
- US-A- 4 627 193

## Beschreibung

Die Erfindung betrifft eine Trommelwand für Karusselltüren, welche aus einer Folge von gebogenen Glas- und Metallbändern besteht. Die Glas- und Metallbänder sind durch eine dauerelastische Fugenausbildung miteinander verbunden und stellen damit sicher, daß ein luftdichter Abschluß zwischen dem Inneren und dem Äußeren eines Gebäudes vorhanden ist. Durch diese Reihenfolge der gebogenen Bänder ist ein flexibler Fassadenanschluß quasi an jeder Stelle in der Art möglich, daß sowohl Glas- als auch Metallelemente oder Mauerwerk angeschlossen werden können.

Der europäischen Patentschrift 0 078 504 B1 ist ein Wandabschluß einer Trommelwand zu entnehmen, welcher aus geraden, flachen, transparenten Bändern besteht. Diese Bänder sind aus einer Vielzahl hoher schmaler, im wesentlichen rechteckförmigen Flachglasscheiben hergestellt. Hierbei hat jedes Band die entsprechende Höhe der Wandung. Die einzelnen Bänder sind in sich nicht gebogen und werden aufgrund ihrer nur geringen Breite von wenigstens 7,62 cm durch eine dauerelastische Fugenmasse miteinander verbunden. An der Ober- und Unterkante werden diese rechteckigen Bänder in einem bogenförmigen Rahmen gehalten. Bei dieser Konstruktionsart ist es sehr schwierig, beispielsweise Bauanschlüsse von Fassadenteilen zu befestigen bzw. überhaupt anzubringen. Dieses ist insbesondere dann nicht möglich, wenn z.B. die Fassade bereits vorgefertigt aus Stein oder Metall vorhanden ist und die Tür nachträglich eingesetzt werden muß. Bauseitige Toleranzen lassen sich nicht ausgleichen.

Die Aufgabe der Erfindung ist es, eine Trommelwand für karusselltüren dergestalt auszubilden, daß bei unterschiedlichen baulichen Gegebenheiten auch asymmetrische unterschiedliche Fassadenanschlüsse und notwendige Toleranzausgleiche durchgeführt werden können.

Erfindungsgemäß wird die Aufgabe dadurch gelöst, daß die Trommelwand aus einer beliebigen Folge von gebogenen Glas-bzw. Metallbändern besteht. Die Metallbänder haben die gleiche Form wie die Glasbänder und werden in einem Rahmen am Boden und an der Decke geführt. Je nach bauseitiger Gegebenheit kann die Folge von Glas- bzw. Metallband frei gewählt werden. Hierdurch ist es möglich, an jeder beliebigen Stelle einen Bauanschluß und damit eine saubere ordnungsgemäße Fassadenanbindung herzustellen. Der Fassadenanschluß wird dann vorzugsweise im Bereich eines Metallbandes oder mehrerer Metallbänder durchgeführt. Hier lassen sich die entsprechenden Verankerungen bzw. Verbindungen zum bauseitigen Baukörper herstellen. Dieses kann durch Verschweißen, Verkleben mit einer dauerelastischen Masse bzw. auch über an dem Metallband angebrachte Anker mit einem Mauerwerk durchgeführt werden.

Aufgrund des erfindungsgemäßen Gegenstandes ist es somit möglich, quasi an jeder beliebigen Stelle der Trommelwand und damit auch asymmetrisch Fassadenanschlüsse durchzuführen.

Die Erfindung wird nachfolgend anhand von schematisch dargestellten Ausführungsbeispielen näher erläutert. Es zeigt:
- Figur 1:: Symmetrische Mauerwerksfassade
- Figur 2:: Asymmetrische Mauerwerksfassade
- Figur 3:: Einbau einer Karusselltür im Bereich der Schaufenster
- Figur 4:: Metallanschluß und Glasanschluß

An einem Drehkreuz (18) einer Karusselltür (1) sind die Flügel (2) der Tür befestigt. Diese Flügel (2) drehen sich um den Punkt (18) und stellen somit sicher, daß der Außenbereich (13) und der Innenbereich eines Gebäudes zugfrei gegeneinander abgeschlossen sind. Damit ein zugfreier Abschluß gewährleistet ist, bedarf es für eine Karusselltür sogenannter Trommelwände (3), welche sich in gebogener Form um das Drehkreuz (18) mit den Flügeln (2) schmiegt. Die Trommelwand (3) ist durch zwei Bereich unterbrochen, nämlich den Eintritts- und Austrittsöffnungen des Gebäudes.

Bei bisher bestehenden Karusselltüren sind diese Trommelwände entweder ganz aus Glas oder aber ganz aus Metall hergestellt. Um einen flexiblen Wandanschluß zwischen Trommelwand (3) und z.B. einer Mauerfassade (7) und (8) herstellen zu können, ist es notwendig, daß z.B. bei teiltransparenten oder transparenten Trommelwänden statt der Glasbänder (5) Metallbänder (4) eingesetzt werden müssen. Diese Metallbänder (4) haben den gleichen gebogenen Radius wie die Glasbänder (5) und sind untereinander durch eine dauerelastische Fugenmasse miteinander verbunden. Im Bereich der Metallbänder (4), die auch als Doppelmetallbänder (6) ausgeführt werden können, lassen sich problemlos Fassadenanschlüsse herstellen.

Der in der Figur 1 dargestellte Fassadenanschluß über eine symmetrische Mauerfassade (7) und (8) ist im Bereich eines Doppelmetallbandes (6) beispielsweise über nicht dargestellte Verankerungen innerhalb des Metallbandes bzw. durch Abdeckleisten, welche auch nicht dargestellt sind, zwischen Fassadenwand und Metallband durchzuführen. Die somit ausgeführten Fassadenanschlüsse (9) und (10) stellen eine saubere und ästhetische Lösung dar. Auch lassen sich hierdurch bedingte Fertigungstoleranzen des Baukörpers problemlos ausgleichen.

Neben der in Figur 1 dargestellten symmetrischen Mauerfassadenanbindung ist auch, wie in Figur 2 dargestellt, eine asymmetrische Anbindung möglich. Diese Einsatzmöglichkeit bietet gerade im architektonischen Bereich bessere Gestaltungsmöglichkeiten.

Das in der Figur 3 dargestellte Ausführungsbeispiel zeigt eine Karusselltüre (1), welche innerhalb einer Schaufensterfassade (15) eingebunden ist. Hier sind die Glaswände (11) und (12) an den Metallbändern (6) fugendicht angeschlossen worden. Es ist jedoch auch möglich, nicht im Bereich der Metallbänder den Anschluß gerade bei Glaswänden durchzuführen, sondern auch im Bereich der Glasbänder (5). Hier würde dann eine fugendichte Anpassung über eine dauerelastische Versiegelung durchgeführt. Im Bereich der Metallbänder kann auch mit einem zusätzlichen Anschlußprofil, welches mit dem Metallband verbunden wird, ein Anschluß für ein weiteres Metallband, welches abzweigt bzw. für eine anschließende Glaswand (11) oder (12) durchgeführt werden. Dieses zeigt auch das Ausführungsbeispiel der Figur 4, bei dem einerseits eine Metallfassade (16) über ein Metallband (6) angeschlossen ist und andererseits eine Glasfassade (17) mit einem Glasband verbunden wird.

Die Ausführungsbeispiele zeigen, daß ein flexibler Anschluß an einen bestehenden Baukörper, egal welcher Ausführungsart, ob Metall, Stein oder Glas, aufgrund des erfindungsgemäßen Gegenstandes möglich ist.

### Bezugszeichenverzeichnis

- 1: Karusselltür
- 2: Flügel
- 3: Trommelwand
- 4: Metallwand
- 5: Glasband
- 6: Doppelmetallband
- 7: symmetrische Mauerwerksfassade
- 8: symmetrische Mauerwerksfassade
- 9: Fassadenanschluß
- 10: Fassadenanschluß
- 1 1: Glaswand
- 12: Glaswand
- 13: Außenbereich
- 14: Innenbereich
- 15: Schaufenster
- 16: Metallfassade
- 17: Glasfassade
- 18: Drehkreuz

## Patentansprüche

1. Trommelwand (3), welche teilweise eine Karusselltür (1) umschließt, bestehend aus Metall oder vorgespanntem Schicht- bzw. Verbundglas, die an den Fugen durch eine dauerelastische Masse luftdicht verfugt sind und an den Stirnseiten in horizontal der Karusselltürgröße angepaßten Profilen geführt werden, dadurch gekennzeichnet, daß die Trommelwand (3) aus einer beliebigen Folge aus gebogenen Glas- (5) und Metallbändern (4, 6) besteht.

2. Trommelwand nach Anspruch 1, dadurch gekennzeichnet, daß an jedem Metallband (4) ein Fassadenanschluß möglich ist.

3. Trommelwand nach Anspruch 1, dadurch gekennzeichnet, daß an jedem Glasband (5) ein Fassadenanschluß möglich ist.

## Claims

1. Cylindrical wall (3), which partially encloses a revolving door (1), made of metal or toughened compound or laminated glass, the joints of which are pointed in an airtight manner by means of a permanently elastic material and the ends of which are guided in sections horizontally adapted to the size of the revolving door, characterized in that the cylindrical wall (3) comprises any desired sequence of curved glass (5) and metal strips (4, 6).

2. Cylindrical wall according to claim 1, characterized in that at each metal strip (4) a façade connection is possible.

3. Cylindrical wall according to claim 1, characterized in that at each glass strip (5) a façade connection is possible.

## Revendications

1. Paroi à tambour (3) qui entoure partielement une porte tournante (1), se composant de métal ou de verre stratifié respectivement de verre de sécurité feuilleté, qui sont jointoyés aux joints par une masse élastique durable de manière étanche à l'air et qui sont guidés sur les côtés frontaux dans des profilés adoptés horizontalement à la grandeur de la porte à tourniquet, caractérisée en ce que la paroi à tambour (3) est composée d'une suite quelconque de feuilles de verre bombé (5) et de bandes métalliques (4, 6).

2. Paroi de tambour selon la revendication 1, caractérisée en ce que sur chaque bande métalliques (4) un assemble des façade est possible.

3. Paroi de tambour selon la revendication 1, caractérisée en ce que sur chaque feuille de verre (5) un assemblage de façade est possible.
